# EUROPÄISCHE PATENTSCHRIFT

(11) **EP 1 049 846 B1**
(45) Veröffentlichungstag und Bekanntmachung des Hinweises auf die Patenterteilung: **20.03.2002**
(21) Anmeldenummer: 99944515.8
(22) Anmeldetag: 26.08.1999
(51) Int. Cl.: E05B 65/00, E05B 63/00

(54) **TÜRSCHLOSS FÜR EINE GANZGLASTÜR MIT FESTSTEHENDEM GLASSEITENTEIL**
DOOR LOCK FOR AN ALL-GLASS DOOR WITH FIXED GLASS SIDE-ELEMENT
SERRURE POUR PORTE EN VERRE AVEC UN ELEMENT LATERAL FIXE EN VERRE

(30) Priorität: 26.08.1998 DE 19838623
(43) Veröffentlichungstag der Anmeldung: 08.11.2000
(73) Patentinhaber: DORMA GmbH + Co. KG, 58256 Ennepetal (DE)
(72) Erfinder: KREYENBORG, Ralf, D-32108 Bad Salzuflen (DE)
(86) Internationale Anmeldenummer: EP9906250
(87) Internationale Veröffentlichungsnummer: WO0012852

(56) Entgegenhaltungen:
- WO-A-95/21981
- GB-A- 892 698
- US-A- 2 402 753
- US-A- 2 952 150

## Beschreibung

Die Erfindung betrifft gemäß dem Oberbegriff des Patentanspruches 1 ein Türschloß für eine Ganzglasanlage, an der ein feststehendes Glasseitenteil vorhanden ist, wobei das Türschloß über eine in der Ganzglastür enthaltene Bohrung befestigt ist und im wesentlichen einen Riegel, eine Falle und eine Nuß umfasst, und ein Schlossgegenkasten über eine in dem Glasseitenteil enthaltene Bohrung in Höhe des Türschlosses befestigt ist, dabei ist das Türschloß so aufgebaut, daß es einen ersten und zweiten Schlosskasten sowie einen ersten und zweiten Schlossgegenkasten beinhaltet, in denen jeweils nur die Falle bzw. der Riegel enthalten ist bzw. eintaucht.

Es sind Türschlösser für Ganzglastüren bekannt, bei denen vorzugsweise nur eine Falle vorhanden ist, die durch Betätigung eines Schlüssels z. B. festsetzbar ist. Dabei sitzt der Teil des Türschlosses, der über die Nuß durch einen Drücker betätigt wird und die Falle beinhaltet, auf dem Ganzglastürflügel und in dem Schlossgegenkasten, der an dem feststehenden Seitenteil sich befindet, ist ein Schließblech für die Falle vorhanden.

Aus der DE 43 00 810 A1 und dem DE-GM 76 34 506 sind Türschlösser für Ganzglasanlagen bekannt, bei denen nur ein Schließmechanismus in Form eines Fallenriegels oder eines Riegels vorhanden ist. Diese einfach wirkende Verschlußmöglichkeit ist angesichts heutiger Sicherheitsanforderungen als unbefriedigend zu betrachten.

In der DE 44 00 196 C1 und dem DE- GM 73 28 782 sind Türschlösser für Ganzglasanlagen dargestellt, bei denen ein Fallen- und ein Riegelmechanismus realisiert ist. Aufgrund der Realisierung beider Schließmechanismen sind diese Schlösser großflächig gestaltet. Unter optischen Gesichtspunkten sind derartige Konstruktionen für die Verwändung in Ganzglasanlagen nicht besonders vorteilhaft. Des weiteren können diese Schlösser nicht universell an einer Tür und an einem feststehendem Seitenteil montiert werden.

Die Aufgabe der Erfindung besteht darin, ein Türschloß der bekannten Art weiterzubilden, welches universell einsetzbar und durch einen leichten Umbau für verschiedene Zwecke einsetzbar ist. Darüberhinaus soll ein solches Türschloß leicht montierbar sein.

Die Aufgabe der Erfindung wird gemäß dem Patentanspruch 1 gelöst. Die Unteransprüche geben dabei eine weitere Ausgestaltung des erfindungsgemäßen Gedankens wieder. Ein Türschloß der bekannten Art wird deshalb dahingehend weiter ausgebildet, indem sowohl der Schlosskasten als auch der Schlossgegenkasten getrennt werden. Dieses bedeutet, daß auf jeder Seite der Ganzglastür sich jeweils ein Schlosskasten und ein Schlossgegenkasten befindet. Die Schlosskästen sind dabei untereinander durch eine innerhalb der Ganzglastür vorhandene Bohrung, durch die ein Drückerdorn die beiden Drücker jeweils auf der Vorder - und Rückseite der Ganzglastür verbindet, verbunden. Die Schlossgegenkästen, die ebenfalls über eine jedoch durch das feststehende Seitenteil hindurchgehende Bohrung mittels eines Verbindungselementes verbunden werden, sitzen in Höhe der Flucht der Schlosskästen. Durch die Bohrung innerhalb des feststehenden Glasseitenteiles hindurch wird ein Schließzylinder geführt, der die beiden Schlossgegenkästen untereinander wirkverbindet

Die Schlosskästen und die Schlossgegenkästen sind so aufgebaut, daß sie jeweils gegeneinandergesehen, das heißt von einer ersten Seite zu der zweiten Seite in ihren geometrischen Abmaßen gleich ausgebildet sind. Aus diesem Grunde werden nur zwei Formen benötigt.

In einem ersten Schlosskasten, der auf der Seite der Ganzglastür befestigt ist, nach welcher sich die angeschlossene Ganzglastür über ein Band an einem Drehpunkt öffnet, ist die Falle des Türschlosses enthalten. Dabei kragt von dem Schlosskasten ein Teil über die vertikale Kante der Ganzglastür aus. In diesem auskragenden Teil befindet sich die Falle des Türschlosses. Der auf der gegenüberliegenden Seite der Ganzglastür befindliche zweite Schlosskasten weist einen Rücksprung gegenüber der vorgenannten vertikalen Kante der Ganzglastür auf. Innerhalb dieses Rücksprunges ist ein Schließblech mit einem Durchbruch angeordnet, in welchem ein in einem Schlossgegenkasten des Seitenteils enthaltenener Riegel eintaucht. Dieser gegenüberliegende Schlossgegenkasten kragt auch über die vertikale Kante des feststehenden Glasseitenteiles aus, so daß in diesem auskragenden Teil beim Vorschluß über den Schließzylinder der Riegel ausschließt und in das Schließblech des zweiten Schlosskastens eintaucht. Auf der diesem Schlossgegenkasten gegenüberliegenden Seite des feststehenden Ganzglasseitenteiles befindet sich ein auf der anderen Seite vorhandener Schlossgegenkasten, der die gleiche Form des Schlosskastens aufweist, in dem das Schließblech für den Riegel sich befindet. Auch dieser Schlossgegenkasten weicht an seiner vorderen Kante gegenüber der vertikalen Kante des Ganzglasseitenteiles zurück, so daß das auskragende Ende des ersten Schlosskastens mit der darin befindlichen Falle in Teilbereichen den Schlossgegenkasten überlappt. Die Falle des ersten Schlosskastens taucht dabei in eine Ausnehmung des gegenüberliegenden Schlossgegenkastens ein.

Die Erfindung wird anhand eines möglichen schematisch dargestellten Ausführungsbeispieles der folgenden Figuren beschrieben. Es zeigt:
- Figur 1: Ein Schnitt durch eine Ganzglastür mit feststehendem Seitenteil und darin befindlichem Türschloß.
- Figur 2: Türschloß in der Vorderansicht mit Ganzglastür und feststehendem Seitenteil.

Bei der in der Figur 1 dargestellten Ganzglastür 3 und einem sich daran anschließenden Glasseitenteil 9 kann es sich beispielsweise um Elemente einer Anlage handeln. Die Ganzglastür 3 ist dabei in einem Drehpunkt 14 über nicht dargestellte Bänder drehbar gelagert. Das Türschloß besteht auf der Seite der Ganzglastür 3 im wesentlichen aus einem ersten Schlosskasten 1 und einem zweiten Schlosskasten 2. Diese Schlosskästen 1 und 2 sind durch nicht dargestellte Verbindungselemente mit der Ganzglastür 3 kraft- und formschlüssig verbunden. Durch eine in der Ganzglastür 3 befindliche Bohrung wird ein Drückerdorn hindurchgeführt, der gleichzeitig auch die nicht dargestellte Nuß durchdringt. An die Enden des Drückerdornes werden die Drücker 7 und 8 angebracht.

An dem in der Flucht mit der Ganzglastür 3 vorhandenen feststehenden Glasseitenteil 9 sind Schlossgegenkästen 10 und 11 ebenfalls über nicht dargestellte Befestigungen kraft- und formschlüssig mit dem feststehenden Glasseitenteil 9 verbunden. Durch eine weitere das Glasseitenteil 9 durchdringende Bohrung wird ein Schließzylinder 16 hindurchgeführt. Durch die nicht dargestellte Schließnase des Schließzylinders 16 wird ein Riegel 6, der sich in dem Schlossgegenkasten 10 befindet, betätigt. Der Riegel 6 fährt dabei aus einem auskragenden Vorsprung 13 des Schlossgegenkastens 10, gegenüber einer vertikalen Kante 17 des feststehenden Glasseitenteiles 9, aus. Der Schlossgegenkasten 11 ist so ausgebildet, daß er einen Rücksprung 12 gegenüber dem vertikalen Rand 17 des feststehenden Glasseitenteiles 9 beinhaltet. Innerhalb des Rücksprunges 12 befindet sich eine Ausnehmung, in welche eine Falle 4 eintauchen kann. Die Falle 4 ist dabei in dem Schlosskasten 1 verschiebbar gelagert. Der Schlosskasten 1 kragt gegenüber einem vertikalen Rand 5 der Ganzglastür 3 aus und überdeckt bzw. überlappt somit den Rücksprung des Schlossgegenkastens 11. Der Schlosskasten 2 weist ebenfalls einen Rücksprung auf, der analog dem Rücksprung 12 des Schlossgegenkastens 11 ausgebildet ist, weil die Teile in ihren geometrischen Abmaßen gleich sind.

Bei einer Betätigung der Drücker 7 oder 8 wird die Falle 4 in den Schlosskasten 1 zurückgezogen und bei nicht ausgefahrenem Riegel 6 kann die Ganzglastür 3 in eine Öffnungsrichtung 15 verschwenkt werden. Die Ganzglastür 3 wird analog in umgekehrter Weise verschlossen. Bei einer Betätigung des Schließzylinders 16, der in der Figur 2 dargestellt ist, wird der Riegel 6 aus dem Schlosskasten 2 ausgefahren. In einem solchen Falle ist die Ganzglastür 3 verschlossen, so daß bei einer Betätigung der Drücker 7,8 die Ganzglastür 3 sich nicht öffnen läßt.

### Bezugszeichen

- 1.: erster Schlosskasten
- 2.: zweiter Schlosskasten
- 3.: Ganzglastür
- 4.: Falle
- 5.: vertikaler Rand
- 6.: Riegel
- 7.: Drücker
- 8.: Drücker
- 9.: feststehendes Glasseitenteil
- 10.: zweiter Schlossgegenkasten
- 11.: erster Schlossgegenkasten
- 12.: Rücksprung
- 13.: Vorsprung
- 14.: Drehpunkt
- 15.: Öffnungsrichtung
- 16.: Schließzylinder
- 17.: vertikaler Rand

## Patentansprüche

1. Türschloss für eine Ganzglastür, an der ein feststehendes Glasseitenteil vorhanden ist, wobei das Türschloss über eine in der Ganzglastür enthaltene Bohrung befestigt ist und im wesentlichen einen Riegel, eine Falle und eine Nuß, die von einem Drükkerdorn durchdrungen wird und dessen freie Enden in Drückerhälse eintauchen, umfasst, und ein Schlossgegenkasten über eine in dem Glasseitenteil enthaltene Bohrung in Höhe des Türschlosses befestigt ist, **dadurch gekennzeichnet, daß** das Türschloss einen ersten Schlosskasten (1) aufweist, der auf einer Seite der Ganzglastür (3) angeordnet ist und ein zweiter Schlosskasten (2) vorhanden ist, der dem ersten Schlosskasten (1) gegenüber auf der anderen Seite der Ganzglastür (3) plaziert ist, wobei in dem ersten Schlosskasten (1) die Falle und in dem zweiten Schlosskasten (2) das Schließblech für einen Riegel (6) enthalten ist und ein erster Schlossgegenkasten (11) und ein zweiter Schlossgegenkasten (10) vorhanden sind, die durch einen Schließzylinder (16) über eine in dem feststehenden Seitenteil (9) enthaltene Bohrung miteinander wirkverbunden sind, wobei in dem zweiten Schloßgegenkasten (10) der Riegel (6) vorschließbar gelagert und in dem ersten Schlossgegenkasten (11) ein Eingriff für die Falle (4) vorhanden ist.

2. Türschloss für eine Ganzglastür nach Anspruch 1, **dadurch gekennzeichnet, daß** der erste Schlosskasten (1) über einen vertikalen Rand (5) der Ganzglastür (3) hinausragt und in dem auskragenden Bereich die Falle (4) angeordnet ist.

3. Türschloss für eine Ganzglastür nach Anspruch 1, **dadurch gekennzeichnet, daß** in dem zweiten Schlosskasten (2) im Bereich des Schließbleches für den Riegel (6) ein Rücksprung gegen über dem vertikalen Rand (5) der Ganzglastür (3) vorhanden ist.

4. Türschloss für eine Ganzglastür nach Anspruch 1, **dadurch gekennzeichnet, daß** der Riegel (6) in dem zweiten Schlossgegenkasten (10) aus einem Vorsprung (13) heraustritt, der gegenüber einer vertikalen Kante des feststehenden Glasseitenteiles (9) ausragt.

5. Türschloss für eine Ganzglastür nach Anspruch 1 oder 4, **dadurch gekennzeichnet, daß** der zweite Schlossgegenkasten (10) einen Rücksprung (12) gegenüber einer vertikalen Kante (17) des feststehenden Glasseitenteiles (9) aufweist.

6. Türschloss für eine Ganzglastür nach Anspruch 1, **dadurch gekennzeichnet, daß** der erste Schlosskasten (1) und der zweite Schlossgegenkasten (10) die gleichen geometrischen Abmaße aufweisen.

7. Türschloss für eine Ganzglastür nach Anspruch 1, **dadurch gekennzeichnet, daß** der zweite Schlosskasten (2) und der erste Schlossgegenkasten (11) die gleichen geometrischen Abmaße aufweisen.

## Claims

1. A door lock for an all-glass door comprising a stationary glass side-panel, whereby the door lock is attached through a boring contained in the all-glass door and basically includes a dead bolt, a latch bolt and a follower, which is penetrated by a lever spindle, which free ends engage in the lever necks, and a lock strike box is fixed via a boring contained in the glass side-panel at the height of the door lock, **characterised in that** the door lock presents a first lock casing (1), which is arranged on one side of the all-glass door (3), and a second lock casing (2), which is placed opposite to the first lock casing (1) on the other side of the all-glass door (3), whereby the latch bolt is included in the first lock casing (1) and the strike plate for a dead bolt (6) is included in the second lock casing (2), and a first lock strike box (11) and a second lock strike box (10) are provided, which are effectively connected to each other by means of a closing cylinder (16) through a boring contained in the stationary side-panel (9), whereby the dead bolt (6) ready for locking action is supported in the second lock strike box (10) and the first lock strike box (11) contains a catch for the latch bolt (4).

2. A door lock for an all-glass door according to claim 1, **characterised in that** the first lock casing (1) protrudes a vertical edge (5) of the all-glass door (3) and the latch bolt (4) is arranged in the protruding part.

3. A door lock for an all-glass door according to claim 1, **characterised in that**, with regard to the vertical edge (5) of the all-glass door (3), the second lock casing (2) contains a recess in the area of the strike plate for the dead bolt (6).

4. A door lock for an all-glass door according to claim 1, **characterised in that** dead bolt (6) in the second lock strike box (10) moves forward out of a projection (13) protruding with regard to a vertical edge of the stationary glass side-panel (9).

5. A door lock for an all-glass door according to claim 1 or 4, **characterised in that** second lock strike box (10) presents a recess (12) with regard to a vertical edge (17) of the stationary glass side-panel (9).

6. A door lock for an all-glass door according to claim 1, **characterised in that** the first lock casing (1) and the second lock strike box (10) present the same geometrical dimensions.

7. A door lock for an all-glass door according to claim 1, **characterised in that** the second lock casing (2) and the first lock strike box (11) present the same geometrical dimensions.

## Revendications

1. Serrure de porte pour une porte tout verre, laquelle est pourvue d'un panneau en verre latéral fixe, la serrure de porte étant attachée par l'intermédiaire d'un forage prévu dans la porte tout verre et comprenant en principe un pêne dormant, un pêne demi-tour et un fouillot qui de sa part est pénétré par une broche de la poignée dont les bouts libres s'engagent dans des cols de la poignée, et par l'intermédiaire d'un forage prévu dans le panneau en verre latéral un contre-boîtier de la serrure est attaché à la hauteur de la serrure de porte, **caractérisée en ce que** la serrure de porte comprend un premier boîtier de serrure (1), lequel est arrangé sur une face de la porte tout verre (3) et un deuxième boîtier de serrure (2) est présent, lequel est placé sur l'autre face de la porte tout verre (3) du côté opposé au premier boîtier de serrure (1), le premier boîtier de serrure (1) comprenant le pêne demi-tour et le deuxième boîtier de serrure (2) comprenant la gâche pour un pêne dormant (6), et un premier contre-boîtier de la serrure (11) et un deuxième contre-boîtier de la serrure (10) sont présents, lesquels sont interconnectés de façon à coopérer par un vérin de fermeture (16) par l'intermédiaire d'un forage compris dans le panneau latéral fixe (9), le pêne dormant (6) étant logé de façon à pouvoir exécuter l'action de verrouillage dans le deuxième contre-boîtier de la serrure (10) et le premier contre-boîtier de la serrure (11) comprenant une mortaise pour recevoir le pêne demi-tour (4).

2. Serrure de porte pour! une porte tout verre selon la revendication 1, **caractérisée en ce que** le premier boîtier de serrure (1) dépasse un bord vertical (5) de la porte tout verre (3) et le pêne demi-tour (4) est arrangé dans cette partie saillante.

3. Serrure de porte pour une porte tout verre selon la revendication 1, **caractérisée en ce que** dans le deuxième boîtier de serrure (2), dans la région de la gâche pour le pêne dormant (6) un épaulement est prévu par rapport au bord vertical (5) de la porte tout verre (3).

4. Serrure de porte pour une porte tout verre selon la revendication 1, **caractérisée en ce que** le pêne dormant (6) dans le deuxième contre-boîtier de la serrure (10) déborde d'une saillie (13), qui dépasse un bord vertical du panneau en verre latéral fixe (9).

5. Serrure de porte pour une porte tout verre selon la revendication 1 ou 4, **caractérisée en ce que** le deuxième contre-boîtier de la serrure (10) présente un épaulement (12) par rapport à un bord vertical (17) du panneau en verre latéral fixe (9).

6. Serrure de porte pour une porte tout verre selon la revendication 1, **caractérisée en ce que** le premier boîtier de serrure (1) et le deuxième contre-boîtier de la serrure (10) présentent les mêmes dimensions géométriques.

7. Serrure de porte pour une porte tout verre selon la revendication 1, **caractérisée en ce que** le deuxième boîter de serrure (2) et le premier contre-boîtier de la serrure (11) présentent les mêmes dimensions géométriques.
